# EUROPÄISCHE PATENTANMELDUNG

(11) **EP 0 392 542 A1**
(43) Veröffentlichungstag der Anmeldung: **17.10.1990**
(21) Anmeldenummer: 90107040.9
(22) Anmeldetag: 12.04.1990
(51) Int. Cl.: B26D 1/15

(54) **Schneidemaschine für Nahrungsmittel mit Abdeckhaube**

(30) Priorität: 14.04.1989 DE 8904740 U
(71) Anmelder: WABÄMA GMBH, SPEZIALFABRIK FÜR SCHNEIDEMASCHINEN, D-42781 Haan (DE)
(72) Erfinder: Warnke, Kurt, D-5657 Haan (DE)
(74) Vertreter: Cohausz & Florack Patentanwälte

(57) **Zusammenfassung**

Die Erfindung betrifft eine Schneidemaschine mit einer oberen Abdeckhaube für den Einlauf- und/oder Auslaufbrotkanal, wobei die obere waagerechte Platte der Abdeckhaube waagerecht nach hinten verschiebbar ist, um den Brotkanal freizugeben.

## Beschreibung

Die Erfindung betrifft eine Schneidemaschine mit einer oberen Abdeckhaube für den Einlauf- und/oder Auslaufbrotkanal.

Auf dem Markt gibt es verschiedene Schneidemaschinen, die sogenannten Aufschnittschneidemaschinen zum Schneiden von Brot usw. Diese Maschinen gibt es mit halb- aber auch mit vollautomatischen Vorschub. Alle diese Maschinen haben gemeinsam, daß das Schnittgut auf einem beweglichen Schlitten gegen das sich drehende Messer geschoben wird. Im Prinzip wird mit der rechten Hand geschoben, da der Motorblock für die Messeraufnahme sich links befindet. Bei Brot besteht der Nachteil, daß die Scheiben gebogen werden und - je nach Brotsorten - brechen können (Mandeln - oder Rosinenstuten).

Bei Maschinen mit automatischem Vorschub und Stapelvorrichtung wird das Brot seitenverkehrt gestapelt. Es kommt hinzu, daß die Abnahmeseite nicht genügend gegen Verletzungen gesichert ist, außerdem haben diese Maschinen nur einen sehr begrenzten Verstellbereich, im wesentlichen bis max. 20 mm.

Maschinen mit Rundmesser haben den Vorteil, auch empfindliches Schnittgut einwandfrei zu schneiden, wenn die Stücke nicht zu groß sind.

Außerdem gibt es zum Schneiden sogenannte Sichelmessermaschinen (sogenannte Schlagmessermaschinen). Diese Maschinen werden ausschließlich im gewerblichen Einsatz verwendet. Bei diesen Maschinen wird das Schnittgut (Brot usw.) durch ein abgesichertes Kanalsystem geschoben und durch das Sichelmesser in gleichmäßige Scheiben geschnitten. Das Schnittgut bleibt gleichmäßig liegen und kann nach Anheben der Sicherheitshaube am Auslaufkanal entnommen werden. Der Vorschub erfolgt im wesentlichen von der rechten Seite zur linken Seite. Das System ist bekannt und wir verweisen hier auf unsere eigenen Patente von 1981 und 1982. Der Nachteil bei diesen Maschinen ist, daß bedingt durch das Antriebssystem frisches Brot nur bedingt geschnitten werden kann, bzw. je nach Beschaffenheit des Brotes es nicht möglich ist, bestimmte Brotsorten zu schneiden. Es kommt hinzu, daß diese Maschinen für den Einsatz im Laden, z.B. für Unterbringung im Brotregal recht groß sind. In den letzten Jahren geht der Trend im Bäckerhandwerk z.B. dahin, im verstärkten Maße diese Universal-Frischbrotschneidemaschinen für den Kundenservice im Laden aufzustellen.

Aufgabe der Erfindung ist es, eine konstruktiv einfache, sicher arbeitende Schneidmaschine der eingangs genannten Art zu schaffen, deren Abeckhaube sich störungsunanfällig und selbstätig öffnet und schließt.

Diese Aufgabe wird erfindungsgemäß dadurch gelöst, daß die obere waagerechte Platte der Abeckhaube waagerecht nach hinten verschiebbar ist, um den Brotkanal freizugeben.

Vorteilhafte Ausgestaltungen der Erfindung sind in den Unteransprüchen angeführt. Ausführungsbeispiele der Erfindung sind in den Zeichnungen dargestellt und werden im folgenden näher beschrieben. Es zeigen
Figur 1 eine Draufsicht auf ein erstes Ausführungsbeispiel,
Figur 2 eine Seitenansicht nach II-II in Figur 1,
Figur 3 eine Seitenansicht eines zweiten Ausführungsbeispiels,
Figur 4 eine Draufsicht auf das zweite Ausführungsbeispiel
Figur 5 eine perspektivische Ansicht des zweiten Ausführungsbeispiels,
Figur 6 eine perspektivische Ansicht deiner Haltevorrichtung für das Schnittgut mit eingezogenen Klauen,
Figur 7 die Vorrichtung nach Figur 6 mit halb ausgefahrenen Klauen,
Figur 8 die Vorrichtung nach Figur 6 mit ganz ausgefahrenen Klauen,
Figur 9 einen senkrechten Schnitt durch Gehäuse und Abdeckhaube.

Im unteren Teil des Maschinengehäuses 1 ist eine doppelte Linearführung 2 (in Form von Schienen) auf der ein Transportschlitten, insbesondere Wagen 3 angebracht ist. Auf der Platte des Transportschlittens 3 befindet sich ein Motorblock z.B. für die Befestigung eines Bremsmotors 4 und für die Aufnahme eines Messers 5. Über einen getrennten Antrieb eines Getriebemotors 6 kann der Transportschlitten 3 hin- und herbewegt werden. Die Umschaltung erfolgt durch Endschalter 7 im vorderen und hinteren Bereich. Während der vordere Endschalter 7 ein reiner Umschalter ist, gibt der hintere Endschalter nach Erreichen des Endpunktes gleichzeitig den Befehl an die elektronische Steuerung, den Vorschubmotor 8 für die Schnittstärkeneinstellung in Funktion zu setzen.

Der Schieber für den Vorschub ist ebenfalls auf einer Linearführung 9 angebracht. Der Vorschubmotor 8 kann ein Schrittmotor als auch ein Getriebemotor sein, der über einen Drehgeber geregelt wird. Die Elektronik für die gesamte Steuerung, insbesondere aber auf für die Schnittstärken und Scheibenanzahleinstellung ist vorzugsweise mit einer Microprozessor ausgestattet

Im vorderen und hinteren Teil des Gehäuses befinden sich im Bereich der Linearführung 2 Stoßdämpfer 10, die den jeweiligen Gegendruck der Massenbewegung auffangen, um eine Standruhe des Gehäuses während des Schneidevorganges zu gewährleisten. Die mittlere Platte des Gehäuses zur Abgrenzung des Messerraumes ist mit einem Schlitz ausgestattet, in dem sich die Welle für die Messeraufnahme hin- und herbewegen kann.

Im hinteren Teil des Messerraumes 11 befinden sich rechts und links die sogenannten Ölkammern 12, ausgestattet mit Filz und Bürsten, um das Messer bei jedem Schneidevorgang zu beölen. Im hinteren Teil des Gehäuses befindet sich der Broteinlegekanal 13. Aus Sicherheitsgründen wird der Kanal durch eine vorzugsweise Kunststoffhaube abgesichert.

Üblicherweise werden diese Abdeckhauben mittels Scharnieren befestigt und beim Einlegen oder Herausnehmen des Schnittgutes angehoben. Diese Anordnung benötigt wiederum zusätzlichen Platz nach oben.

Bei der vorgesehenen neuen Maschine werden diese Abdeckhauben mittels Laufschiene in den hinteren Teil der Maschine geschoben. Im hinteren Teil der Abdeckhaube befindet sich ein Magnet, der den Magnetschalter son in Funktion setzt, daß bei geringfügigem Verschieben sofort der Stromkreis unterbrochen wird. Dieses betrifft sowohl den Einlege- als auch den Auslaufkanal. Im Einlaufkanal wird das Schnittgut durch eine Klaue 33 befestigt. Diese Befestigung kann manuell erfolgen aber auch in der Form, daß auf dem Schiebersystem 34 ein Getriebemotor 35 angebracht wird, der die Welle an der die Klaue angebracht ist antreibt.

Dieses geschieht in der Form, daß anstelle des Hebels, der die Klaue bei manueller Betätigung in Funktion setzt ein Zahnrad an die verlängerte Drehachse der Klaue 33 angebracht wird, welches wiederum mit dem Getriebemotor 35 verbunden wird. Die Betätigung der Klaue erfolgt dann über die Elektronik in Verbindung mit den Tasten der Folientastatur. Die Funktion sieht also folgendermaßen aus:

Nachdem das Schnittgut vor die Klaue gelegt wird und bei Abdeckhauben voll geschlossen sind, hält nach Betätigung des Tasters "vorwärts" die Klaue zunächst das Schnittgut fest und transportiert dieses dann nach vorne zum Schneiden.

Im zweiten Ausführungsbeispiel nach den Figuren 3 bis 5 erfolgt der Antrieb der Messerwelle 21 mittels Kette oder Riemenantrieb über einen Getriebemotor 22, der stationär angebracht ist. Der Kettenantrieb oder Riemenantrieb wird mittels Spanner 23 und 24 so verspannt, daß der größtmögliche Umschlingungswinkel erreicht wird. An den Endpunkten vorne und hinten befinden sich Umlenkrollen 25 und 26.

Die Drehrichtung Antrieb-Messerwelle erfolgt immer in einer Drehrichtung. Da beim Fahrschlitten 27 auf der Messerwelle Spanner angebracht sind, kann der Fahrschlitten 27 eine Vor-und Zurückbewegung ausführen bei stationär stehendem Antrieb der Messerwelle.

Der Fahrschlitten 27 wird in der Hin- und Herbewegung von einem separaten Getriebemotor 28 angetrieben. Eine Bewegung erfolgt mittels Kette oder Riemenantrieb mit seitlicher Umlenkung 29, 30.

Die Führung 31 des Schlittens besteht aus einer Linearführung (Schienen). In der jeweiligen Endstellung wird der Schlitten mittels Endschalter elektronisch in die gegenläufige Bewegungsrichtung umgeschaltet. Es erfolgt ein kontinuierlicher Schneidevorgang mit einer Hin- und Herbewegung des Schlittens, bei stationärem Messerantrieb und stationärem Antrieb des Fahrschlittens.

Durch die Massenbewegung des Messers (Zentrifugalkraft) versucht der Fahrschlitten auch in seiner hinteren Endstellung nach vorne zu laufen, auch bei ausgeschaltetem Fahrschlittenantrieb. Deshalb wird er mit einem beweglichen Raster 32 in der hinteren Endstellung festgehalten. Der Raster kann mit einem Hubmagnet 33, je nach Vorgabe des Schnittbefehls, wieder gelöst werden. Nach Beendigung des Schneidevorganges rastet er wieder ein und hält den Fahrschlitten am vorgegebenen Endpunkt wieder fest. Der seitliche Vorschub des Schneidgutes erfolgt über einen mikroprozessorgesteuerten Antrieb.

## Patentansprüche

1. Schneidemaschine mit einer oberen Abdeckhaube für den Einlauf- und/oder Auslaufbrotkanal, **dadurch gekennzeichnet,** daß die obere waagerechte Platte der Abdeckhaube waagerecht nach hinten verschiebbar ist, um den Brotkanal freizugeben.

2. Schneidemaschine nach Anspruch 1, **dadurch gekennzeichnet,** daß der vordere Rand der Platte nach unten gewölbt oder abgekantet ist.

3. Schneidemaschine nach Anspruch 1 oder 2, **dadurch gekennzeichnet,** daß an der Abdeckhaube ein Magnet befestigt ist, der einen Magnetschalter betätigt.

4. Schneidemaschine nach einem der vorherigen Ansprüche, **dadurch gekennzeichnet,** daß die Abdeckhaube motorisch beweglich ist.

5. Schneidemaschine nach Anspruch 4, **dadurch gekennzeichnet,** daß an der Abdeckhaube mindestens eine Zahnstange befestigt ist, die durch ein elektromotorisch betriebenes Ritzel angetrieben ist.
